# FASCICULE DE BREVET EUROPEEN

(11) **EP 1 997 741 B1**
(45) Date de publication et mention de la délivrance du brevet: **02.06.2010**
(21) Numéro de dépôt: 08157266.1
(22) Date de dépôt: 30.05.2008
(51) Int. Cl.: B65D 23/08

(54) **Article comportant un dispositif de conditionnement et une résille tubulaire**
Artikel, der mit einer Verpackungsvorrichtung und einem Schlauchnetz versehen ist
Article comprising a packaging system and tubular netting

(30) Priorité: 01.06.2007 FR 0755425; 30.07.2007 FR 0705550
(43) Date de publication de la demande: 03.12.2008
(73) Titulaire: L'Oréal, 75008 Paris (FR)
(72) Inventeur: Ramet, Marc, 92600 Asnières-sur-Seine (FR); Ducastin, Pierre, 92500 Rueil-Malmaison (FR)
(74) Mandataire: Tanty, François

(56) Documents cités:
- EP-A- 0 132 087
- WO-A-00/26099
- DE-U1- 29 509 594

## Description

La présente invention concerne les articles comportant un dispositif de conditionnement et un habillage disposé autour de ce dispositif, présentant une structure à mailles.

Il a été proposé dans de nombreuses publications d'habiller un dispositif de conditionnement afin d'en modifier l'aspect.

La demande de brevet européen EP 0 132 087 décrit ainsi une bouteille contenant une boisson, sur laquelle est enfilée une enveloppe tricotée présentant un bourrelet destiné à en faciliter la préhension. L'extrémité inférieure de l'enveloppe présente un retour non élastique qui permet de retenir la bouteille.

Un tel retour peut constituer une gêne pour certains dispositifs de conditionnement tels que par exemple des flacons destinés à contenir des parfums, pour lesquels il peut être souhaitable en vue de la commercialisation de coller une étiquette sur le fond.

La demande de brevet allemand DE 29509594 divulgue un dispositif comportant une bouteille et un habillage constitué de fibres naturelles tressées, avec un resserrement des fibres aux extrémités supérieure et inférieure de la bouteille.

Le brevet US 1 986 256 et les demandes de brevet FR 2 866 319 ou EP 774 415 divulguent des habillages de flacons à cotes de mailles métalliques.

Les documents WO 00/26099 et EP 0 132 087 divulguent d'autres habillages de flacons.

L'invention vise à proposer un nouvel article comportant un dispositif de conditionnement et un habillage correspondant, dans lequel l'habillage soit esthétique tout en étant relativement facile à mettre en place et à fixer sur le dispositif de conditionnement, et ne gênant pas l'apposition d'une étiquette sur le fond du dispositif si cela est nécessaire.

Selon l'un de ses aspects, l'invention a pour objet :
- un dispositif de conditionnement présentant une section transversale variable, comportant une première portion et une deuxième portion de section transversale plus petite que la première portion,
- une résille tubulaire entourant au moins les première et deuxième portions du dispositif de conditionnement, réalisée avec au moins un fil élastiquement déformable de façon à être élastiquement déformable sur toute sa longueur, la résille comportant un premier ensemble de mailles au contact de la première portion du dispositif de conditionnement et un deuxième ensemble de mailles au contact de la deuxième portion du dispositif de conditionnement, les mailles du deuxième ensemble étant par fabrication plus resserrées que celles du premier ensemble.

Le resserrement des mailles du deuxième ensemble de mailles permet d'obtenir une raideur élastique plus importante, ce qui renforce la tenue de la résille sur le dispositif de conditionnement.

Le dispositif de conditionnement peut comporter une troisième portion de section transversale plus petite que la première portion, cette dernière étant située entre les deuxième et troisième portions, et la résille peut comporter un troisième ensemble de mailles au contact de la troisième portion du dispositif de conditionnement, les mailles de ce troisième ensemble de mailles étant par fabrication plus resserrées que celles du premier ensemble.

La présence des deuxième et troisième ensembles de mailles plus resserrées permet d'assurer un maintien efficace de la résille sur le dispositif de conditionnement, vis-à-vis d'un risque de départ par glissement de la résille par l'une ou l'autre des extrémités du dispositif.

La deuxième portion du dispositif de conditionnement peut correspondre à une portion inférieure du dispositif et la troisième portion à une portion supérieure.

Le dispositif de conditionnement peut comporter un flacon, ce dernier comportant un col définissant au moins partiellement la troisième portion ci-dessus.

La dimension axiale de la résille peut être inférieure ou égale à celle du dispositif de conditionnement. La résille peut ainsi s'étendre en retrait d'au moins une extrémité axiale adjacente du dispositif de conditionnement, notamment de son fond.

La résille peut être sans couture.

Les mailles du premier ensemble peuvent être par fabrication de section non constante, afin par exemple de réaliser des motifs décoratifs.

Le deuxième ou le troisième ensemble de mailles peut comporter par exemple entre 5 et 30 rangs de mailles, lesquelles peuvent être pratiquement fermées lorsque la résille est en place. Par « maille fermée », il faut comprendre que les fils définissant la maille se touchent, de sorte que l'ajour défini entre eux est nul ou pratiquement nul, étant par exemple inférieur ou égal à 1 mm².

La résille peut comporter un fil comprenant de l'élasthanne et/ou un polyamide, par exemple un fil comportant 20 % d'élasthanne et 80 % de Nylon^{®}. La résille, sous forme tubulaire, présente de préférence un allongement, avant rupture, supérieur ou égal à 400 %, dans le sens longitudinal. La résille, sous forme tubulaire, lorsqu'elle est aplatie, présente de préférence localement dans la première portion un allongement, avant rupture, supérieur ou égal à 1000 % dans le sens transversal et dans la deuxième portion un allongement, avant rupture, supérieur ou égal à 600 % dans le sens transversal.

La résille peut être maintenue sur le dispositif de conditionnement uniquement par friction, et peut être enlevée en la faisant glisser manuellement vers l'une des extrémités du dispositif de conditionnement.

La résille peut comporter au moins un noeud venu de tricotage, diminuant le périmètre intérieur de la résille, situé au niveau de la deuxième portion du dispositif de conditionnement.

Le ou les noeuds permettent d'éviter que la résille ne remonte facilement vers la première portion du dispositif de conditionnement et contribuent ainsi à son maintien en place sur le dispositif de conditionnement.

Le ou les noeuds peuvent appartenir au deuxième ensemble de mailles.

Le troisième ensemble de mailles peut être dépourvu d'un ou plusieurs noeuds tels que rencontrés sur le deuxième ensemble de mailles.

L'invention a encore pour objet un procédé d'habillage d'un dispositif de conditionnement tel que défini plus haut, comportant l'étape consistant à faire glisser dessus la résille.

L'invention pourra être mieux comprise à la lecture de la description détaillée qui va suivre, d'un exemple de mise en oeuvre non limitatif de celle-ci, et à l'examen du dessin annexé, sur lequel :
- la figure 1 représente en élévation un exemple d'article réalisé conformément à l'invention,
- la figure 2 représente isolément, à plat, la résille du flacon de la figure 1, avant montage sur celui-ci,
- les figures 3 et 4 représentent à échelle agrandie, avec distorsion éventuelle des mailles, des exemples de structure de mailles aux emplacements III et IV de la figure 1,
- la figure 5 représente isolément le dispositif de conditionnement de la figure 1,
- la figure 6 représente isolément, à plat, un chapelet de résille selon une variante de réalisation,
- la figure 7 représente en vue de dessous l'article selon une variante de réalisation, et
- la figure 8 représente de manière schématique, à échelle agrandie, une région de la résille selon une variante de réalisation, comportant un noeud de resserrement des mailles.

L'article 1 représenté à la figure 1 comporte un dispositif de conditionnement 2, représenté isolément à la figure 5, et un habillage formé d'une résille tubulaire 3 engagée sur le dispositif de conditionnement 2. La résille est ouverte à ses deux extrémités axiales.

Dans l'exemple illustré, le dispositif de conditionnement 2 est un flacon d'axe longitudinal X, et de section transversale variable en fonction de la position sur l'axe longitudinal X.

Plus particulièrement, le dispositif de conditionnement 2 comporte, comme on le voit sur la figure 5, une première portion 10, la plus large, formant la majeure partie du corps du flacon, une deuxième portion 11 prolongeant la première portion vers le bas, de section transversale diminuant vers le bas, et une troisième portion 12 prolongeant la première portion vers le haut définissant le col 14 du flacon et l'épaulement à sa base.

La première portion 10 présente par exemple une plus grande section transversale qui est au moins le double de la plus petite section transversale de la deuxième portion 11 ou de la troisième portion 12.

Le dispositif 2 peut être muni d'un moyen de distribution du produit contenu à l'intérieur, comportant par exemple une pompe 15 munie d'un tube plongeur 7.

Un bouchon 17 peut se fixer sur le col 14 pour protéger le bouton-poussoir de la pompe 15 en l'absence d'utilisation.

Bien entendu, l'invention n'est pas limitée à un dispositif de conditionnement particulier et ce dernier peut par exemple être un flacon dépourvu d'un mécanisme de distribution tel qu'une pompe, comportant par exemple une simple ouverture à travers laquelle le produit contenu dans le flacon peut être déversé.

Le dispositif de conditionnement 2 peut encore comporter un autre mécanisme de distribution tel qu'une valve aérosol, par exemple, ou un élément d'application tel qu'une mousse, membrane, embout floqué, peigne, brosse ou pinceau. Le dispositif de conditionnement 2 peut encore être un étui équipé d'un mécanisme de distribution d'un produit en stick ou un récipient muni d'un applicateur amovible.

La résille 3 comporte une portion principale 20 qui s'étend par exemple sur au moins la moitié de la longueur totale de la résille et des portions d'extrémités 21 et 22 destinées à s'engager respectivement sur les portions inférieure 11 et supérieure 12 du dispositif de conditionnement 2.

La résille 3 est dans l'exemple illustré une résille sans couture, qui est réalisée avec un fil à haute élasticité, par exemple un fil comportant 80 % de Nylon^{®} et 20 % d'élasthanne.

La résille 3 peut être réalisée en mailles jetées, par exemple sur un métier Rachel ou Jacquart.

Dans la portion principale 20, la structure de la maille peut être choisie de manière à présenter des motifs décoratifs, avec par exemple des rangées de mailles s'étendant obliquement relativement à l'axe longitudinal du dispositif de conditionnement 2.

On a représenté à la figure 4 un exemple de structure des mailles dans la région IV de la figure 1. Les fils délimitant les mailles sont noués entre eux.

Les dimensions de la résille 3 avant son montage sur le dispositif de conditionnement 2 sont telles que la portion principale 20 de la résille 3 soit tendue une fois sur le dispositif de conditionnement 2. Le périmètre de la résille 3, entre l'état non monté sur le dispositif de conditionnement 2 et l'état après montage sur le dispositif de conditionnement 2, augmente par exemple d'un facteur d'au moins 1,5, de préférence d'au moins 3,5 là où le périmètre du dispositif de conditionnement 2 est maximal.

Dans l'exemple considéré, la résille 3 est fabriquée avec une forme cylindrique de révolution sans faire apparaître de tension sensible dans les fils.

Les portions d'extrémité 21 et 22 visent à assurer le maintien de la résille 3 sur le dispositif de conditionnement 2, sans qu'il soit nécessaire de prévoir la couture d'un lien élastique sur la résille 3 ni la fixation de celle-ci au moyen d'un adhésif.

La partie d'extrémité inférieure 21 peut se situer légèrement en retrait du fond 30 du dispositif de conditionnement 2, ne recouvrant pas celui-ci, ce qui permet de laisser celui-ci accessible, pour y coller par exemple une étiquette d'identification du produit et/ou de prix.

La hauteur des extrémités 21 et 22 est par exemple d'au moins 4 mm, avec par exemple une tolérance de coupe semi-automatique de plus ou moins 2 mm.

La partie d'extrémité supérieure 22 peut, le cas échéant, comme illustré, être plus haute que la partie d'extrémité inférieure 21, afin d'habiller davantage la base du col 14.

On a représenté à la figure 3 la structure des mailles dans l'une des régions d'extrémité 21 ou 22, en distendant sur cette figure les mailles pour la clarté du dessin. En effet, lorsque la résille 3 est en place, les mailles sont pratiquement fermées, comme on le voit sur la figure 1.

Le nombre de rangs de mailles dans les parties d'extrémité 21 et 22 est par exemple supérieur à une dizaine. Ces rangs de mailles peuvent s'étendre par exemple chacun dans un plan sensiblement perpendiculaire à l'axe longitudinal de la résille, avant son montage sur le dispositif de conditionnement 2.

Les parties d'extrémité 21 et 22 s'appliquent, en cas de glissement de la résille 3 sur le dispositif de conditionnement 2, avec une force relativement grande sur le dispositif de conditionnement 2, compte-tenu de leur raideur élastique, ce qui permet de retenir la résille 3 sur celui-ci.

La région d'extrémité 21 de la résille peut comporter, comme illustré à la figure 7, au moins un noeud 60, en l'espèce deux noeuds 60 diamétralement opposés, qui réduisent son périmètre intérieur. Les noeuds 60 font nettement saillie sur la résille lorsque celle-ci est en place.

Les noeuds 60 sont formés lors du tricotage, par exemple en réduisant progressivement le nombre d'aiguilles sur lesquelles est tricotée la résille. La résille est par exemple tricotée sur des fontures rectilignes et les aiguilles de bord sont progressivement libérées vers l'intérieur.

Les parties d'extrémités 21 et 22 peuvent être tricotées avec des motifs linéaires 64 qui s'étendent longitudinalement. Ces motifs 64 convergent vers les noeuds, comme on peut le voir sur les figures 7 et 8.

La résille 3 est par exemple découpée dans un chapelet de résilles plates que l'on a représenté schématiquement et partiellement à la figure 6.

Deux résilles 3 du chapelet peuvent être séparées par une zone de jonction 70 tricotée différemment, afin de faciliter le repérage visuel des résilles 3 au sein du chapelet.

La résille 3 peut être réalisée dans un même fil ou en variante dans un mélange de différents fils, par exemple des fils présentant des couleurs différentes et/ou des propriétés élastiques et/ou des tailles différentes.

Bien entendu, l'invention n'est pas limitée à l'exemple illustré.

L'expression « comportant un » doit être comprise comme étant synonyme de « comportant au moins un », sauf si la contraire est spécifié.

## Revendications

1. Article (1) comportant :
- un dispositif de conditionnement (2) présentant une section transversale variable, comportant une première portion (10) et une deuxième portion de section transversale plus petite que la première portion,
- une résille tubulaire (3) entourant au moins les première et deuxième portions du dispositif de conditionnement, réalisée avec au moins un fil élastiquement déformable, de façon à ce que la résille soit élastiquement déformable sur toute sa longueur, la résille (3) comportant un premier ensemble (20) de mailles au contact de la première portion (10) du dispositif de conditionnement (2) et un deuxième ensemble de mailles au contact de la deuxième portion du dispositif de conditionnement, les mailles du deuxième ensemble étant par fabrication plus resserrées que celles du premier ensemble.

2. Article selon la revendication 1, le dispositif de conditionnement (2) comportant une troisième portion de section transversale plus petite que la première portion, cette dernière étant située entre les deuxième et troisième portions, et la résille (3) comportant un troisième ensemble de mailles au contact de la troisième portion du dispositif de conditionnement, les mailles de ce troisième ensemble de mailles étant par fabrication plus resserrées que celles du premier ensemble.

3. Article selon l'une quelconque des revendications précédentes, la deuxième portion du dispositif de conditionnement correspondant à une portion inférieure (11) du dispositif.

4. Article selon la revendication 2, la troisième portion du dispositif de conditionnement correspondant à une portion supérieure (12) du dispositif.

5. Article selon l'une quelconque des revendications précédentes, le dispositif de conditionnement (2) comportant un flacon.

6. Article selon la revendication 5, la résille (3) s'étendant en retrait du fond du flacon.

7. Article selon la revendication 5 ou 6, le flacon comportant un col (14) définissant au moins partiellement la troisième portion du dispositif de conditionnement.

8. Article selon l'une quelconque des revendications précédentes, la dimension axiale de la résille (3) étant inférieure ou égale à celle du dispositif de conditionnement.

9. Article selon l'une quelconque des revendications précédentes, la résille étant sans couture.

10. Article selon l'une quelconque des revendications précédentes, les mailles du premier ensemble étant par fabrication de section non constante.

11. Article selon l'une quelconque des revendications précédentes, le deuxième ou troisième ensemble de mailles comportant entre 5 et 30 rangs de mailles.

12. Article selon l'une quelconque des revendications précédentes, la résille comportant un fil comprenant de l'élasthanne.

13. Article selon l'une quelconque des revendications précédentes, la résille comportant un fil comprenant du polyamide.

14. Article selon l'une quelconque des revendications 1 à 13, la résille comportant au moins un noeud (60) venu de tricotage, diminuant le périmètre intérieur de la résille, et situé au niveau de la deuxième portion (11) du dispositif de conditionnement.

## Claims

1. Article (1) comprising:
- a packaging device (2) having a variable cross section, comprising a first portion (10) and a second portion which has a smaller cross section than the first portion,
- a tubular netting (3) surrounding at least the first and second portions of the packaging device, produced from at least one elastically deformable thread such that the netting is elastically deformable over its entire length, the netting (3) comprising a first set (20) of meshes in contact with the first portion (10) of the packaging device (2) and a second set of meshes in contact with the second portion of the packaging device, the meshes of the second set being manufactured to be tighter than those of the first set.

2. Article according to Claim 1, the packaging device (2) comprising a third portion having a smaller cross section than the first portion, the latter being located between the second and third portions, and the netting (3) comprising a third set of meshes in contact with the third portion of the packaging device, the meshes of this third set of meshes being manufactured to be tighter than those of the first set.

3. Article according to either one of the preceding claims, the second portion of the packaging device corresponding to a lower portion (11) of the device.

4. Article according to Claim 2, the third portion of the packaging device corresponding to an upper portion (12) of the device.

5. Article according to any one of the preceding claims, the packaging device (2) comprising a bottle.

6. Article according to Claim 5, the netting (3) being set back from the bottom of the bottle.

7. Article according to Claim 5 or 6, the bottle comprising a neck (14) at least partially defining the third portion of the packaging device.

8. Article according to any one of the preceding claims, the axial dimension of the netting (3) being less than or equal to that of the packaging device.

9. Article according to any one of the preceding claims, the netting being seamless.

10. Article according to any one of the preceding claims, the meshes of the first set being manufactured to have a non-constant cross section.

11. Article according to any one of the preceding claims, the second or third set of meshes comprising between 5 and 30 rows of meshes.

12. Article according to any one of the preceding claims, the netting comprising a thread consisting of elastane.

13. Article according to any one of the preceding claims, the netting comprising a thread consisting of polyamide.

14. Article according to any one of Claims 1 to 13, the netting comprising at least one knot (60) created by knitting, decreasing the internal perimeter of the netting and located at the second portion (11) of the packaging device.

## Patentansprüche

1. Gegenstand (1), der aufweist:
- eine Einrichtung (2) zur Aufbereitung bzw. Konditionierung, die einen transversal variablen Abschnitt vorweist, der einen ersten Abschnitt (10) und einen zweiten Abschnitt mit einem transversalen Querschnitt, der kleiner als der des ersten Abschnittes, aufweist;
- ein röhrenförmiges Netz (3), das zumindest den ersten und den zweiten Abschnitt der Einrichtung zur Aufbereitung bzw. Konditionierung umgibt, das mit zumindest einem elastisch deformierbaren Faden bzw. Faser in der Weise verwirklicht ist, dass das Netz über seine gesamte Länge elastisch deformierbar ist, wobei das Netz (3) eine erste Anordnung (20) von Maschen, die in Kontakt zu der ersten Abschnitt (10) der Einrichtung (2) zur Aufbereitung bzw. Konditionierung sind, und eine zweite Anordnung von Maschen aufweist, die im Kontakt zu der zweiten Abschnitt der Einrichtung zur Aufbereitung bzw. Konditionierung sind, wobei die Maschen der zweiten Anordnung durch Herstellung enger als die der zweiten Anordnung sind.

2. Gegenstand nach Anspruch 1, wobei die Einrichtung (2) zur Aufbereitung bzw. Konditionierung einen dritten Abschnitt mit transversal kleinerem Querschnitt als der erste Abschnitt aufweist, wobei dieser letztere zwischen dem zweiten und dem dritten Abschnitt angeordnet ist, und wobei das Netz (3) eine dritte Anordnung von Maschen aufweist, die im Kontakt zu dem dritten Abschnitt der Einrichtung zur Aufbereitung bzw. Konditionierung sind, wobei die Maschen dieser dritten Anordnung des Netzes durch Erstellung enger als die der ersten Anordnung sind.

3. Gegenstand nach einem der voranstehenden Ansprüche, wobei der zweite Abschnitt der Einrichtung zur Aufbereitung bzw. Konditionierung zu einem unteren Abschnitt (11) der Einrichtung korrespondiert.

4. Gegenstand nach Anspruch 2, wobei der dritte Abschnitt der Einrichtung zur Aufbereitung bzw. Konditionierung einem oberen Abschnitt (12) der Einrichtung entspricht.

5. Gegenstand nach einem der voranstehenden Ansprüche, wobei die Einrichtung zur Aufbereitung bzw. Konditionierung (2) ein Glasfläschchen bzw. einen Flakon aufweist.

6. Gegenstand nach Anspruch 5, wobei das Netz (3) sich zu der Verjüngung am Boden des Glasfläschchens bzw. Flakons erstreckt.

7. Gegenstand nach Anspruch 5 oder 6, wobei das Glasfläschchen bzw. der Flakon einen Hals (14) aufweist, der zumindest teilweise den dritten Abschnitt der Einrichtung zur Aufbereitung bzw. Konditionierung definiert.

8. Gegenstand nach irgendeinem der voranstehenden Ansprüche, wobei die axiale Dimension bzw. Erstreckung des Netzes (3) unterhalb oder gleich der der Einrichtung zur Aufbereitung bzw. Konditionierung ist.

9. Gegenstand nach irgendeinem der voranstehenden Ansprüche, wobei das Netz nahtlos ist.

10. Gegenstand nach irgendeinem der voranstehenden Ansprüche, wobei die Maschen der ersten Anordnung durch Herstellung einen nicht konstanten Querschnitt haben.

11. Gegenstand nach einem der voranstehenden Ansprüche, wobei die zweite oder dritte Anordnung von Maschen zwischen 5 und 30 Reihen von Maschen aufweist.

12. Gegenstand nach irgendeinem der voranstehenden Ansprüche, wobei das Netz eine Faser aufweist, die Elasthan aufweist.

13. Gegenstand nach einem der voranstehenden Ansprüche, wobei das Netz eine Faser aufweist, die Polyamid aufweist.

14. Gegenstand nach einem der voranstehenden Ansprüche, wobei das Netz zumindest einen Knoten bzw. eine Schlinge (60) aufweist, die durch Stricken zustande kommt, der den inneren Umfang des Netzes verringert und auf der Ebene des zweiten Abschnitts (11) der Einrichtung zur Aufbereitung bzw. Konditionierung vorgesehen ist.
